# EUROPÄISCHE PATENTSCHRIFT

(11) **EP 2 018 964 B1**
(45) Veröffentlichungstag und Bekanntmachung des Hinweises auf die Patenterteilung: **15.06.2011**
(21) Anmeldenummer: 08020071.0
(22) Anmeldetag: 31.03.2006
(51) Int. Cl.: B41F 13/22, B41F 33/00

(54) **Druckmaschine mit Temperiervorrichtung**
Printing machine with a temperature control device
Machine d'impression avec dispositif de contrôle de la température

(30) Priorität: 07.04.2005 DE 102005015954
(43) Veröffentlichungstag der Anmeldung: 28.01.2009
(62) Teilanmeldung aus: 06006878.0
(73) Patentinhaber: technotrans AG, 48336 Sassenberg (DE)
(72) Erfinder: Harig, Andreas, 32832 Augustdorf (DE)
(74) Vertreter: Müller-Boré & Partner Patentanwälte

(56) Entgegenhaltungen:
- EP-A- 0 602 312
- EP-A- 0 911 156
- EP-A- 1 533 116
- DE-U1- 29 608 045
- PATENT ABSTRACTS OF JAPAN Bd. 2000, Nr. 14, 5. März 2001 (2001-03-05) & JP 2000 318124 A (OFFSET PRINTING SYSTEM KK), 21. November 2000 (2000-11-21)

## Beschreibung

### Beschreibung

Die Erfindung betrifft eine Druckmaschine mit einer Anordnung mit Temperiervorrichtung für die Temperierung von Feuchtmittel und/oder Druckzylindern, mit wenigstens einem zwischen der Temperiervorrichtung und der Druckmaschine verlaufenden Temperiermittelkreis.

Beim Betrieb einer Druckmaschine entsteht Wärme. Die Erwärmung erfaßt nicht nur den apparativen Teil, insbesondere die Druckzylinder, sondern auch die Betriebsmittel, insbesondere das beim Offset-Druck verwendete Feuchtmittel, das vielfach in einem Kreislaufsystem zurückgeführt und wiederverwendet wird. Eine Erwärmung über einen bestimmten Wert hinaus führt zur Verschlechterung der Druckqualität. Die Positionsgenauigkeit des Druckbildes kann beeinträchtigt werden. Beim Einsatz von Feuchtmitteln kommt hinzu, dass diese einen nicht unerheblichen Teil von Alkohol enthalten, der bei erhöhten Temperaturen relativ rasch verdunstet. Die Zusammensetzung des Feuchtmittels kann sich daher relativ rasch so verändern, dass es außerhalb eines vorgegebenen Sollbereichs liegt.

Druckmaschinen werden daher häufig mit Temperiervorrichtungen ausgerüstet. Diese können sowohl für die Temperierung des Feuchtmittels als auch für die Temperierung der funktionswesentlichen Teile der Druckmaschine, insbesondere der Druckzylinder verwendet werden. Temperierung wird in der Regel eine Kühlung bedeuten, jedoch kommt durchaus auch eine Erwärmung in Betracht, beispielsweise in der Anlaufphase einer Druckmaschine.

Der Betrieb entsprechender Temperiereinrichtungen ist relativ kostspielig, insbesondere wegen der aufzuwendenden Energien, die beispielsweise für den Betrieb einer Kältemaschine oder einer elektrischen Heizeinrichtung benötigt werden.

Aus der JP 2000-318124 A ist ein Offset-Drucksystem bekannt. Zu Jahreszeiten, wenn die Außentemperatur relativ hoch ist und es nicht schneit, verwendet ein Kühlwasser-Erzeuger ein Kühlaggregat Dazu passiert das Kühlwasser in einem Kühlwasser-Tank einen ersten Leitungsabschnitt mittels einer Pumpe und einen weiteren Leitungsabschnitt über ein Dreiwege-Ventil, wird in dem Kühlaggregat gekühlt und fließt zurück in den Kühlwasser-Tank. Im Winter, in dem die Außentemperatur wesentlich kühler ist wird das Kühlaggregat gestoppt und ein Luftkühler übernimmt die Aufgabe der Temperierung. Hier passiert das Kühlwasser zunächst wieder mittels der Pumpe den ersten Leitungsabschnitt. Das Dreiwege-Ventil schaltet nun jedoch auf einen anderen Leitungsabschnitt des Lüftkühlers, Anschließend fließt das Kühlwasser wieder zurück in den Kühlwasser-Tank.

Der vorliegenden Erfindung liegt die Aufgabe zugrunde, eine Anordnung an einer Druckmaschine der obigen Art zu schaffen, die es gestattet, unnötige Energiekosten zu vermeiden.

Zur Lösung dieser Aufgabe ist die erfindungsgemäße Anordnung gekennzeichnet durch ein zusätzliches Freikühler-Temperiergerät, das einen von einem Temperiermittel durchströmten Wärmetauscher aufweist, der sich im Rücklauf des Temperiermittelkreises von der Druckmaschine zu der Temperiervorrichtung befindet und der in Wärmeaustausch mit dem Temperiermittelkreis der Temperiervorrichtung der Druckmaschine gebracht werden kann, wobei das Temperiermittel von dem der Wärmetauscher durchströmt wird, das Temperiermittel des Temperiermittelkreises ist.

Ein Freikühler-Temperiergerät läßt sich mit geringen Kosten betreiben. Gemeint ist ein Gerät, das etwa die Temperatur der Umgebungsluft ausnutzt. Das Freikühler-Temperiergerät wird naturgemäß nur zugeschaltet, wenn die durch dieses aufgrund der Außentemperatur erzielbare Kühltemperatur unterhalb der angestrebten Solltemperatur des Temperiermittelkreises der Temperiervorrichtung der Druckmaschine liegt. Wenn dies der Fall ist, kann die beabsichtigte Kühlung unter Umständen allein oder zumindest teilweise durch Ausnutzung der Außentemperatur erreicht werden. Ist die Außentemperatur gleich oder höher der angestrebten Temperiermittel-Temperatur im Temperiermittelkreis der Druckmaschine, wird das Freikühler-Temperiergerät naturgemäß abgeschaltet.

Der Wärmetauscher des Freikühler-Temperiergerätes befindet sich im Rücklauf des Temperiermittelkreises von der Druckmaschine zu der Temperiervorrichtung da imRücklauf die Temperatur des Kühlmittels tendenziell höher als im Vorlauf ist, so dass hier in einem relativ großen Bereich der Außentemperatur mit dem Freikühler-Temperiergerät eine Kühlwirkung erzielt werden kann. Diese Kühlwirkung muß in der eigentlichen Temperiervorrichtung der Druckmaschine nicht mehr mit wesentlich höherem Energieaufwand herbeigeschafft werden.

Im folgenden werden bevorzugte Ausführungsbeispiele der Erfindung anhand der beigefügten Zeichnung näher erläutert.

Die einzige Figur veranschaulicht eine alternative Druckmaschine mit einer Anordnung mit Temperiervorrichtung, die jedoch nicht Gegenstand der vorliegenden Erfindung ist.

In der Zeichnung ist eine Druckmaschine ohne nähere Darstellung insgesamt mit 10 bezeichnet. Eine Temperiervorrichtung 12 ist dieser Druckmaschine 10 zugeordnet.

Sie ist mit der Druckmaschine zum einen durch einen Temperiermittelkreis 14 verbunden, der einen Vorlauf 16 und einen Rücklauf 18 aufweist und für die Temperierung des Feuchtmittels in nicht gezeigter Weise zuständig ist. Eine zweite Verbindung zwischen der Druckmaschine 10 und der Temperiervorrichtung 12 besteht in einem Temperiermittelkreis 20, der ebenfalls einen Vorlauf 22 und einen Rücklauf 24 aufweist und zur Kühlung des apparativen Teils der Druckmaschine, insbesondere der Druckzylinder dient.

Insoweit handelt es sich um eine weit verbreitete Anordnung von Druckmaschine und Temperiervorrichtung.

Zusätzlich ist ein Freikühler-Temperiergerät 26 vorgesehen. Dieses Freikühler-Temperiergerät 26 weist einen Luftkühler 28 auf, in dem ein Gebläserad 30 Außenluft über eine Temperiermittel-Kammer 32 streichen läßt. Diese Kammer 32 bildet einen Temperiermittelkreis 34 zusammen mit einem Wärmetauscher 36.

Zwischen der Kühler-Kammer 32 und dem Wärmetauscher 36 erstrecken sich zwei Leitungen, die als Vorlauf 38 und als Rücklauf 40 bezeichnet werden können. Im Vorlauf 38 ist ein Ventil 42, beispielsweise ein Magnetventil, und im Rücklauf ist eine Pumpe 44 vorgesehen.

Der Wärmetauscher 36 befindet sich in dem Temperiermittelkreis 20, der der Temperierung des Feuchtmittels dient. Wie aus der Zeichnung hervorgeht, ist der Wärmetauscher 36 im Rücklauf 24 dieses Temperiermittelkreises 20 angeordnet. Diese Anordnung hat den Vorteil, dass die Temperatur im Rücklauf 24 bei Kühlbetrieb höher ist als im Vorlauf 22, so dass in weiten Bereichen die durch die Außentemperatur ermöglichte Kühlwirkung eingesetzt werden kann. Im übrigen sind keine zusätzlichen Regelungsmittel erforderlich, da die Temperiervorrichtung 12 ohnehin darauf eingerichtet ist, im Rücklauf Temperiermittel unterschiedlicher Temperatur aufzunehmen und so frei zu kühlen, bis für den Vorlauf wieder eine Soll-Temperatur erreicht ist.

Naturgemäß könnte der Wärmetauscher 36 auch in dem anderen Temperiermittelkreis 14 eingesetzt werden. Beide Temperiermittelkreise 14,20 können so ausgeführt sein, dass der Wärmetauscher 36 über einfache Steckanschlüsse angekoppelt werden kann. In der warmen Jahreszeit kann das gesamte Freikühler-Temperiergerät 26 unter Umständen fortgelassen werden.

Im Rücklauf 24 des Temperiermittelkreise 20 und im Vorlauf 38 des Temperiermittelkreises 34 befinden sich Temperaturfühler 46,48. Wenn die Vorlauftemperatur am Temperaturfühler 48 gleich hoch oder höher ist als die Rücklauftemperatur im Temperaturfühler 46, wird über eine Regelung das Gebläserad 30 abgeschaltet, die Pumpe 44 abgeschaltet und das Ventil 42 zur Vermeidung von Konvektionsströmen geschlossen.

## Patentansprüche

1. Druckmaschine mit einer Anordnung mit Temperiervorrichtung (12) für die Temperierung von Feuchtmittel und/oder Druckzylindern, mit wenigstens einem zwischen der Temperiervorrichtung (12) und der Druckmaschine (10) verlaufenden Temperiermittelkreis (14, 20),
**gekennzeichnet durch** ein zusätzliches Freikühler-Temperiergerät (26), das einen von einem Temperiermittel durchströmten Wärmetauscher (36) aufweist, der sich im Rücklauf (24) des Temperiermittelkreises (14, 20) von der Druckmaschine zu der Temperiervorrichtung (12) befindet und der in Wärmetausch mit dem Temperiermittelkreis (14, 20) der Temperiervorrichtung der Druckmaschine gebracht werden kann,
wobei das Temperiermittel von dem der Wärmetauscher (36) durchströmt wird, das Temperiermittel des Temperiermittelkreises (20) ist.

2. Druckmaschine nach Anspruch 1, **dadurch gekennzeichnet, dass** die über den Wärmetauscher erzielte Kühlwirkung des Temperiermittels allein oder teilweise durch Ausnutzung der Außentemperatur erreicht wird.

3. Druckmaschine nach Anspruch 1 oder 2, **dadurch gekennzeichnet, dass** das Freikühler-Temperiergerät einen Luftkühler (28) aufweist.

4. Druckmaschine nach Anspruch 3, **dadurch gekennzeichnet, dass** in dem Luftkühler (28) ein Gebläserad (30) Außenluft über eine Temperiermittelkammer (32) streichen läßt in dem sich das Temperiermittel befindet.

## Claims

1. Printing machine having an arrangement with a temperature control device (12) for controlling the temperature of a dampening medium and/or printing cylinders having at least one temperature control medium circuit (14, 20) extending between the temperature control device (12) and the printing machine (10),
**characterised by** an additional free cooling temperature control device (26) comprising a heat exchanger (36) being passed by the temperature control medium and that is located in the return pipe (24) of the temperature control medium circuit (14, 20) from the printing machine to the temperature control device (12) and that can be caused to exchange heat with the temperature control medium circuit (14, 20) of the temperature control device of the printing machine,
wherein the temperature control medium passing through the heat exchanger (36) is the temperature control medium of the temperature control medium circuit (20).

2. Printing machine according to claim 1, **characterised in that** the cooling effect of the temperature control medium obtained by the temperature exchanger is exclusively or partly achieved utilising the outdoor temperature.

3. Printing machine according to claim 1 or 2, **characterised in that** the free cooling temperature control device comprises an air cooler (28).

4. Printing machine according to claim 3, **characterised in that** an impeller (30) in the air cooler (28) makes outdoor air flow over a temperature control medium chamber (32) containing the temperature control medium.

## Revendications

1. Machine d'impression avec un agencement comprenant un dispositif de contrôle de la température (12) pour le contrôle de la température d'humidifiant et/ou de cylindres d'impression, comprenant au moins un circuit d'agent de contrôle de la température (14, 20) s'étendant entre le dispositif de contrôle de la température (12) et la machine d'impression (10),
**caractérisée par** un appareil de contrôle de la température à réfrigérant libre supplémentaire (26) qui présente un échangeur thermique (36) parcouru par un agent de contrôle de la température qui se trouve dans le reflux (24) du circuit d'agent de contrôle de la température (14, 20) de la machine d'impression vers le dispositif de contrôle de la température (12) et qui peut être amené en échange thermique avec le circuit d'agent de contrôle de la température (14, 20) du dispositif de contrôle de la température de la machine d'impression,
dans laquelle l'agent de contrôle de la température est parcouru par celui de l'échangeur thermique (36) qui est l'agent de contrôle de la température du circuit d'agent de contrôle de la température (20).

2. Machine d'impression selon la revendication 1, **caractérisée en ce que** l'action de refroidissement de l'agent de contrôle de la température obtenue par le biais de l'échangeur thermique est atteinte seule ou partiellement en exploitant la température extérieure.

3. Machine d'impression selon la revendication 1 ou 2, **caractérisée en ce que** l'appareil de contrôle de la température à réfrigérant libre présente un réfrigérant à air (28).

4. Machine d'impression selon la revendication 3, **caractérisée en ce qu'**une roue de ventilateur (30) fait aller de l'air extérieur dans le réfrigérant à air (28) par le biais d'une chambre d'agent de contrôle de la température (32) dans laquelle l'agent de contrôle de la température se trouve.
